# EUROPÄISCHE PATENTSCHRIFT

(11) **EP 1 443 148 B1**
(45) Veröffentlichungstag und Bekanntmachung des Hinweises auf die Patenterteilung: **09.05.2007**
(21) Anmeldenummer: 04000206.5
(22) Anmeldetag: 08.01.2004
(51) Int. Cl.: E01B 21/02, E01B 9/60

(54) **Strassenbahnschienenanordnung**
Tramway rail system
Système de rails pour tramway

(30) Priorität: 23.01.2003 DE 10302521
(43) Veröffentlichungstag der Anmeldung: 04.08.2004
(73) Patentinhaber: ThyssenKrupp GfT Gleistechnik GmbH, 45143 Essen (DE)
(72) Erfinder: Ortwein, Hermann, 51588 Nümbrecht (DE)
(74) Vertreter: Happe, Otto

(56) Entgegenhaltungen:
- EP-A- 0 222 277
- DE-U- 29 517 001
- US-A- 5 165 598
- US-B1- 6 342 287

## Beschreibung

Die Erfindung betrifft eine als Rillenschiene gestaltete Schienenanordnung für die Bildung von Verkehrswegen für Schienenfahrzeuge, die im Wesentlichen aus einer Normalschiene und einem aus zwei durch Schrauben zusammengehaltene Rahmenhälften bestehenden Rahmen gebildet ist, wobei zwischen der Normalschiene und den beiden Rahmenhälften elastische Zwischenlagen angeordnet sind, von denen sich die eine bis etwa zur Oberkante des Rahmens und des Schienenkopfes erstreckt, während die andere im Bereich der Unterkante des Schienenkopfes endet, und wobei der Fuß der Normalschiene sich auf einer elastischen Unterlage abstützt.

Rillenschienen der vorgenannten Art werden häufig auf Straßen verlegt, d. h. die Verkehrswege der betreffenden Schienenfahrzeuge müssen sich den Verkehrsraum mit anderen Verkehrs systemen teilen. Die Rillenschienen werden daher meist auf Beton verlegt und die Zwischenräume mit Magerbeton, Pflastersteinen und/oder Asphalt ausgefüllt, so dass auch im Bereich der Gleiszonen ebene Verkehrsflächen gebildet werden. Die feste Einbindung der Rillenschienen in den Verkehrsraum bringt es mit sich, dass beim Befahren der durch die Rillenschienen gebildeten Gleise höherfrequente Schwingungen angeregt werden.

Um die Übertragung des Körperschalls von den Schienen auf den Unterbau zu vermindern ist es bekannt, zwischen dem Fuß der Rillenschiene und dem Unterbau elastische Unterlagen vorzusehen.

Bekannte elastische Unterlagen für Straßenbahnschienen sind aus unterschiedlichen Werkstoffen gebildet. Bei einer der bekannten elastischen Unterlagen wird als Werkstoff eine Mischung aus einer zähharten Kunststoffmasse und Körnern verwendet (DE 34 39 252 A1). Hierbei füllen die elastischen Unterlagen den gesamten Raum zwischen dem Schienenfuß und dem Unterbau aus.

Bei einer anderen bekannten elastischen Unterlage für Straßenbahnschienen wird als Werkstoff ein zelliges Polyurethan-Elastomer verwendet (EP 0 308 876 A1). Auch in diesem Falle füllen die elastischen Unterlagen, den gesamten Raum zwischen dem Schienenfuß und dem Unterbau aus.

Die genannnten bekannten elastischen Unterlagen lassen nur sehr geringe Federwege zu, so dass auch nur eine geringe Dämpfung des Körperschalls erreicht wird.

Es ist auch bereits bekannt, die elastische Unterlage als Gummiprofil auszubilden und in dem Gummiprofil in Abständen angeordnete Kanäle vorzusehen (DE 33 45 388 A1). Dieser elastische Unterlage läßt zwar größere Federwege zu. Auch hierbei wird nur eine in vielen Fällen nicht ausreichende Dämpfung des Körperschalls erreicht.

Eine ausreichende Dämpfung des Körperschalls kann zwar dadurch erzielt werden, dass sich die Schiene mit sich nach unten verjüngenden Seitenflächen über eine elastische Zwischenlage gegen ein ebenfalls sich nach unten verjüngendes Lager abstützt (EP 0 222 277 A1). Bei dieser gattungsgemäßen Schienenlagerung sind bei Belastung der Schiene nicht nur Kräfte in vertikaler Richtung zu übertragen, sondern auch in horizontaler Richtung, also quer zur Schienenlängsrichtung. Dies ist jedoch nicht immer erwünscht. Ferner ist der Schienenfuß schmaler als bei einer genormten Schiene.

Der Erfindung liegt die Aufgabe zu Grunde, eine Rillenschiene derart auszubilden, dass einerseits eine ausreichende Dämpfung des Körperschalls erreicht wird und bei der andererseits nur in vertikaler Richtung Kräfte zu übertragen sind.

Die Lösung der gestellten Aufgabe besteht bei einer Rillenschiene der eingangs genannten Art darin, dass die Schiene als Normalschiene ausgestaltet ist, dass die unter dem Fuß der Normalschiene angeordnete elastische Unterlage wellenförmig ausgebildet ist, und dass zwischen dem Steg der Normalschiene und den elastischen Zwischenlagen ein unelastischer Füllkörper vorgesehen ist.

Durch die erfindungsgemäße Ausbildung der unter dem Fuß der Normalschiene angeordneten elastischen Unterlage sind ausreichend große Federwege der Schiene möglich, so dass - je nach Höhe und Abstand der einzelnen Wellen der elastischen Unterlage - die jeweils gewünschte Dämpfung des Körperschalls erreicht wird. Der unelastische Füllkörper gewährleistet einerseits eine einwandfreie Führung der Schiene innerhalb des Rahmens und ermöglicht es darüber hinaus, die Dicke der zwischen der Schiene und den beiden Rahmenhälften angeordneten elastischen Zwischenlagen sehr gering zu halten.

In Ausgestaltung der Erfindung ist die unter dem Fuß der Normalschiene angeordnete elastische Unterlage aus Gummi oder gummielastischem Kunststoff gebildet. Durch entsprechende Wahl der Qualität des Gummis bzw. des gummielastischen Werkstoffs ist eine weitergehende Einstellung der Größe des Federweges möglich.

In weiterer Ausgestaltung der Erfindung sind die beiden seitlichen Enden der unter dem Fuß der Normalschiene angeordneten elastischen Unterlage nach oben abgewinkelt und übergreifen den Fuß der Normalschiene. Dadurch ist die elastische Unterlage unverrückbar unter der Schiene arretiert.

Der zwischen dem Steg der Normalschiene und den elastischen Zwischenlagen vorgesehene unelastische Füllkörper ist zweckmäßigerweise aus expandiertem Polypropylen (EPP) gebildet. Dieser Werkstoff ist kostengünstig und erfüllt die an den Füllkörper gestellten Ansprüche in vollem Umfang.

Der Gegenstand der Erfindung kann noch dadurch verbessert werden, dass die zwischen der Normalschiene und den beiden Rahmenhälften angeordneten elastischen Zwischenlagen aus Gummi oder gummielastischem Kunststoff gebildet sind. Dies ermöglicht eine so weiche Einstellung der elastischen Zwischenlagen, dass keine oder zumindest keine nennenswerten horizontalen Kräfte auf die beiden Rahmenhälften ausgeübt werden.

Erfindungsgemäß ist ferner die Breite des unelastischen Füllkörpers auf die Breite zwischen dem Kopf der Normalschiene und dem oberen Teil der jeweiligen Rahmenhälfte abgestimmt. Durch die Wahl der Breite des unelastischen Füllkörpers ist einerseits eine Anpassung der Breite der Rille der Rillenschiene an die jeweiligen Erfordernisse möglich, während anderseits die der Rille abgewandte Seite der Rillenschiene an die Breite der Lauffläche des Rades des Schienenfahrzeugs angepasst werden kann. Beispielsweise kann im Bereich von Kurven die Breite des unelastischen Füllkörpers größer sein als dessen Breite auf gerader Strecke, so dass sich im Bereich von Kurven eine größere Breite der Rille der Rillenschiene ergibt.

Zur Veranschaulichung der Erfindung wird sie anhand der Zeichnung näher erläutert. In der Zeichnung ist eine Rillenschiene der eingangs genannten Art in einem Querschnitt dargestellt.

Die dargestellte Rillenschiene besteht im Wesentlichen aus einer Normalschiene **1** und einem aus zwei Rahmenhälften **2** und **3** gebildeten Rahmen sowie zwei zwischen der Normalschiene **1** und den beiden Rahmenhälften 2 und 3 angeordneten elastischen Zwischenlagen **4** und **5**. Die elastische Zwischenlage 4 erstreckt sich bis etwa zur Oberkante des Kopfes der Normalschiene 1; die elastische Zwischenlage 5 erstreckt sich lediglich bis in den Bereich der Unterkante des Kopfes der Normalschiene 1. Die beiden Rahmenhälften 2 und 3 sind durch Schrauben **6** zusammengehalten.

Unter dem Fuß **7** der Normalschiene 1 ist eine wellenförmige elastische Unterlage **8** angeordnet und zwischen dem Steg **9** der Normalschiene 1 und den elastischen Zwischenlagen 4 und 5 ist ein unelastischer Füllkörper **10** vorgesehen. Die beiden seitlichen Enden der elastischen Unterlage 8 sind nach oben abgewinkelt und übergreifen den Fuß 7 der Normalschiene 1.

## Patentansprüche

1. Als Rillenschiene gestaltete Schienenanordnung für die Bildung von Verkehrswegen für Schienenfahrzeuge, die im Wesentlichen aus einer Schiene (1) mit normalem Kopf und Steg und einem aus zwei durch Schrauben (6) zusammengehaltene Rahmenhälften (2, 3) bestehenden Rahmen gebildet ist, wobei zwischen der Normalschiene (1) und den beiden Rahmenhälften (2, 3) elastische Zwischenlagen (4, 5) angeordnet sind, von denen sich die eine bis etwa zur Oberkante des Rahmens und des Schienenkopfes erstreckt, während die andere im Bereich der Unterkante des Schienenkopfes endet, und wobei zwischen dem Steg (9) der Normalschiene (1) und den elastischen Zwischenlagen (4, 5) ein unelastischer Füllkörper (10) vorgesehen ist, und wobei ferner der Fuß (7) der Normalschiene (1) sich auf einer elastischen Unterlage (8) abstützt,
**dadurch gekennzeichnet, dass** die Schiene als Normalschiene ausgestaltet ist, dass die unter dem Fuß (7) der Normalschiene (1) angeordnete elastische Unterlage (8) wellenförmig ausgebildet ist, und dass die Breite des unelastischen Füllkörpers (10) auf die Breite zwischen dem Kopf der Normalschiene (1) und dem oberen Teil der jeweiligen Rahmenhälfte (3, 4) abgestimmt ist.

2. Rillenschiene nach Anspruch 1, **dadurch gekennzeichnet, dass** die unter dem Fuß (7) der Normalschiene (1) angeordnete elastische Unterlage (8) aus Gummi oder gummielastischem Kunststoff gebildet ist.

3. Rillenschiene nach Anspruch 1 oder 2, **dadurch gekennzeichnet, dass** die beiden seitlichen Enden (11, 12) der unter dem Fuß (7) der Normalschiene (1) angeordneten elastischen Unterlage (8) nach oben abgewinkelt sind und den Fuß (7) der Normalschiene (1) übergreifen.

4. Rillenschiene nach Anspruch 1, 2 oder 3, **dadurch gekennzeichnet, dass** der zwischen dem Steg (9) der Normalschiene (1) und den elastischen Zwischenlagen (4, 5) vorgesehene unelastische Füllkörper (10) aus expandiertem Polypropylen (EPP) gebildet ist.

5. Rillenschiene nach einem der Ansprüche 1 bis 4, **dadurch gekennzeichnet, dass** die zwischen der Normalschiene (1) und den beiden Rahmenhälften (2, 3) angeordneten elastischen Zwischenlagen (4, 5) aus Gummi oder gummielastischem Kunststoff gebildet sind.

## Claims

1. Rail arrangement, which is formed as a grooved rail, for formation of traffic paths for rail vehicles, which is substantially formed from a rail (1) with normal head and web and a frame consisting of two frame halves (2, 3) held together by screws (6), wherein resilient intermediate layers (4, 5), of which one extends up to approximately the upper edge of the frame and the rail head whilst the other ends in the region of the lower edge of the rail head, are arranged between the normal rail (1) and the two frame halves (2, 3), and wherein a non-resilient filler body (10) is provided between the web (9) of the normal rail (1) and the resilient intermediate layers (4, 5) and wherein in addition the foot (7) of the normal rail (1) is supported on a resilient underlay (8), **characterised in that** the rail is formed as a normal rail, that the resilient underlay (8) arranged under the foot (7) of the normal rail (1) is waveform in shape and that the width of the non-resilient filler body (10) is matched to the width between the head of the normal rail (1) and the upper part of the respective frame half (3, 4).

2. Grooved rail according to claim 1, **characterised in that** the resilient underlay (8) arranged under the foot (7) of the normal rail (1) is formed from rubber or rubber-elastic synthetic material.

3. Grooved rail according to claim 1 or 2, **characterised in that** the two lateral ends (11, 12) of the resilient underlay (8) arranged under the foot (7) of the normal rail (1) are angled upwardly and engage over the foot (7) of the normal rail (1).

4. Grooved rail according to claim 1, 2 or 3, **characterised in that** the non-resilient filler body (10) provided between the web (9) of the normal rail (1) and the resilient intermediate layers (4, 5) is formed from expanded polypropylene (EPP).

5. Grooved rail according to one of claims 1 to 4, **characterised in that** the resilient intermediate layers (4, 5) arranged between the normal rail (1) and the two frame halves (2, 3) are formed from rubber or rubber-elastic synthetic material.

## Revendications

1. Système de rails configuré comme rail à gorge pour la formation de voies de circulation pour des véhicules sur rails, formé essentiellement d'un rail (1-) avec une tête et une âme normales et d'un cadre constitué de deux moitiés de cadre maintenues ensemble par des boulons (6), des couches intermédiaires élastiques (4, 5) étant agencées entre le rail normal (1) et les deux moitiés de cadre (2, 3), l'une d'elles s'étendant jusqu'environ le côté supérieur du cadre et de la tête de rail, alors que l'autre se termine dans la région du côté inférieur de la tête de rail, et un corps de remplissage non élastique (10) étant prévu entre l'âme (9) du rail normal (1) et les couches intermédiaires élastiques (4, 5), et le pied (7) du rail normal (1) s'appuyant sur une base élastique (8), **caractérisé en ce que** le rail est configuré comme un rail normal, la base élastique (8) agencée sous le pied (7) du rail normal (1) a une forme ondulée, et la largeur du corps de remplissage non élastique (10) est adaptée à la largeur entre la tête du rail normal (1) et la partie supérieure des moitiés de cadre (2, 3) correspondantes.

2. Rail à gorge selon la revendication 1, **caractérisé en ce que** la base élastique (8) agencée sous le pied (7) du rail normal (1) est réalisée en caoutchouc ou en un matériau synthétique qui présente l'élasticité du caoutchouc.

3. Rail à gorge selon la revendication 1 ou 2, **caractérisé en ce que** les deux extrémités latérales (11, 12) de la base élastique (8) agencée sous le pied (7) du rail normal (1) sont coudées vers le haut et emboîtent le pied (7) du rail normal (1).

4. Rail à gorge selon la revendication 1, 2 ou 3, **caractérisé en ce que** le corps de remplissage non élastique (10) prévu entre l'âme (9) du rail normal (1) et les couches intermédiaires élastiques (4, 5) est formé de polypropylène expansé (EPP).

5. Rail à gorge selon l'une des revendications 1 à 4, **caractérisé en ce que** les couches intermédiaires élastiques (4, 5) agencées entre le rail normal (1) et les deux moitiés de cadre (2, 3) sont réalisées en caoutchouc ou en un matériau synthétique qui présente l'élasticité du caoutchouc.
